# EUROPÄISCHE PATENTANMELDUNG

(11) **EP 0 385 100 A1**
(43) Veröffentlichungstag der Anmeldung: **05.09.1990**
(21) Anmeldenummer: 90101391.2
(22) Anmeldetag: 24.01.1990
(51) Int. Cl.: A44B 19/40

(54) **Reissverschluss mit zwei schraubenwendelförmigen Verschlussgliederreihen aus Kunststoffmonofilament**

(30) Priorität: 25.02.1989 DE 3905933; 25.02.1989 DE 3905934; 25.02.1989 DE 3905935
(71) Anmelder: Opti Patent-, Forschungs- und Fabrikations-AG, CH-8750 Riedern-Allmeind (CH)
(72) Erfinder: Fröhlich, Alfons, D-4300 Essen 1 (DE); Probst, Anton, CH 5262 Frick (CH)
(74) Vertreter: Andrejewski, Walter, Dr.

(57) **Zusammenfassung**

Reißverschluß mit zwei schraubenwendelförmigen Verschlußgliederreihen (1) aus Kunststoffmonofilament mit zwei gewirkten Tragbändern (8), auf denen die Verschlußgliederreihen (1) mit über die innenseitigen Tragbandkanten (9) vorstehenden Kuppelköpfen (7) aufliegen, wobei die Verschlußglieder (2) mit Hilfe von die oberen Schenkel (6) der Verschlußglieder (2) und die darunterliegenden Bereiche der unteren Schenkel (5) gemeinsam überfassenden Einbindemaschenstäbchen (10), die in die Tragbänder (8) eingewirkt sind, mit den Tragbändern (8) verbunden sind. Die unteren Schenkel (5) der Verschlußglieder (2) sind von zumindest einem zusätzlichen separaten Unterschenkelmaschenstäbchen (11) füllfadenbildend überfaßt. Das Unterschenkelmaschenstäbchen (11) ist neben den oder zwischen den Einbindemaschenstäbchen (10) in das zugeordnete Tragband (8) eingewirkt.

## Beschreibung

Die Erfindung betrifft einen Reißverschluß mit zwei schraubenwendelförmigen Verschlußgliederreihen aus Kunststoffmonofilament, deren durch Verbindungsteile gereihte Verschlußglieder jeweils eine Kupplungsöse aus einem tragbandseitigen unteren Schenkel, einem oberen Schenkel und einem Kupplungskopf aufweisen, und mit zwei gewirkten Tragbändern, auf denen die Verschlußgliederreihen mit über die innenseitigen Tragbandkanten vorstehenden Kuppelköpfen aufliegen, wobei die Verschlußglieder mit Hilfe von die oberen Schenkel der Verschlußglieder und die darunterliegenden Bereiche der unteren Schenkel gemeinsam überfassenden Einbindemaschenstäbchen, die in die Tragbänder eingewirkt sind, mit den Tragbändern verbunden sind. Es versteht sich, daß eine ausreichende Anzahl von Einbindemaschenstäbchen verwirklicht ist, wobei die Anzahl sich nach der Größe und der Auslegung des Reißverschlusses insgesamt richtet.

Bei dem bekannten Reißverschluß, von dem die Erfindung ausgeht (DE-PS 26 22 529), erfolgt die Einbindung der Verschlußglieder ausschließlich mit Hilfe der Einbindemaschenstäbchen, welche die oberen Schenkel der Verschlußglieder wie beschrieben überfassen. Die Verschlußgliederreihen werden vorgefertigt und beim Wirken der Tragbänder stehfadenähnlich in den Wirkautomaten eingeführt. Die in der beschriebenen Weise aufgebauten Reißverschlüsse sind verbesserungsfähig, und zwar in bezug auf Knickfestigkeit und Querzugfestigkeit. Insbesondere stört, daß bei Querzug mit großer Zugkraft auf den geschlossenen Reißverschluß eine Verschiebung der Verschluß gliederreihen gegenüber den Tragbändern entstehen kann, was die Funktionssicherheit beeinträchtigt.

Der Erfindung liegt die Aufgabe zugrunde, bei einem Reißverschluß des eingangs beschriebenen Aufbaus die Knickfestigkeit sowie die Querzugfestigkeit zu verbessern und nach bevorzugter Ausführungsform der Erfindung darüber hinaus sicherzustellen, daß bei Querzug auf den geschlossenen Reißverschluß eine störende Verschiebung der Verschlußgliederreihen gegenüber den Tragbändern nicht mehr auftreten kann.

Zur Lösung dieser Aufgabe lehrt die Erfindung grundsätzlich, daß die unteren Schenkel der Verschlußglieder von zumindest einem zusätzlichen separaten Unterschenkelmaschenstäbchen füllfadenbildend überfaßt sind und daß das Unterschenkelmaschenstäbchen neben den oder zwischen den Einbindemaschenstäbchen in das zugeordnete Tragband eingewirkt ist. Es versteht sich, daß bei einem erfindungsgemäßen Reißverschluß für jede Verschlußgliederreihe mehrere Unterschenkelmaschenstäbchen angeordnet werden können. Lediglich aus terminologischen Gründen wird im folgenden insoweit im Singular formuliert. Füllfadenbildend bedeutet, daß die Summe der Maschen des Unterschenkelmaschenstäbchens ein Maschenaggregat darstellt, welches die Funktion der bei klassischen Reißverschlüssen aus Kunst stoffmonofilament mit schraubenwendelförmigen Verschlußgliederreihen üblichen Füllseele übernimmt.

Das erfindungsgemäß angeordnete zusätzliche Maschenstäbchen bildet im Vergleich zu den Einbindemaschenstäbchen, welche die oberen Schenkel der Verschlußglieder überfassen, eine verhältnismäßig kleine Einbindeschlaufe, anders ausgedrückt, eine im Vergleich zu den Einbindeschlaufen der Einbindemaschenstäbchen sehr kleine Fadenbrücke, die den jeweils unteren Schenkel eines Verschlußgliedes überfaßt und sehr sicher festhält. Das bewirkt eine erstaunliche Verbesserung der Knickfestigkeit und auch der Querzugfestigkeit. Im übrigen erreicht man schon durch die beschriebenen Merkmale, daß die Verschlußgliederreihen an den Tragbändern gegenüber der eingangs beschriebenen bekannten Ausführungsform sicherer festliegen. Nach einer bevorzugten Ausführungsform kann ein störendes Verschieben der Verschlußgliederreihen gegenüber den Tragbändern, auch bei extrem hohen Querzugkräften, vollständig vermieden werden, und zwar dadurch, daß das Unterschenkelmaschenstäbchen im Bereich der rückwärtigen Verbindungsteile angeordnet ist, während die Einbindemaschenstäbchen die Schenkel im Anschluß an die Kuppelköpfe überfassen. Die Verbindungsteile können aber auch im Bereich der Mitte der Schenkel der Verschlußglieder angeordnet sein.

Es versteht sich, daß bei der Herstellung eines erfindungsgemäßen Reißverschlusses die Verschlußgliederreihen nicht vorgefertigt einem Wirkautomaten zugeführt werden können. Die Verschlußglieder und damit die Verschlußgliederreihen werden vielmehr im Zusammenhang mit dem Wirken der Tragbänder erzeugt. Das bereitet keine Schwierigkeiten, wenn man die Kunststoffmonofilamente in Schußlegung führt und zwei gekuppelte Verschlußgliederreihen gegenläufig um das Dornende eines frei umschwingbaren Fangdorns geführt werden, wie es für das Weben von Reißverschlüssen, z. B. aus der DE-PS 25 40 272, bekannt ist. Die Kunststoffmonofilamente können im Zuge des Wirkens der Tragbänder mit den Einbindemaschenstäbchen bzw. dem Unterschenkelmaschenstäbchen eingebunden werden. Das Kunststoffmonofilament erfährt bei der Bildung der Verschlußglieder eine Torsion um 90°, die inbesondere für die Kuppelkopfbildung vorteilhaft ausgenutzt werden kann, wenn mit Kunststoffmonofilament mit elliptischem Querschnitt gearbeitet wird. Die Einbindung mit den Maschenstäbchen in das Grundgewirke der Tragbänder kann in der Legung als Doppelschuß oder als Einfachschuß erfolgen, wobei sich das Arbeiten mit Einfachschuß empfiehlt. Die Verschlußgliederreihen mit den Tragbän dern werden im gekuppelten Zustand von dem oben erwähnten Fangdorn abgezogen und danach thermofixiert sowie gegebenenfalls einer Schrumpfbehandlung unterzogen. Dabei kann sowohl mit Häkelgalonmaschinen, mit Raschel- oder Kettenwirkmaschinen gearbeitet werden. Vorzugsweise wird mit Häkelgalonmaschinen gearbeitet.

Im einzelnen bestehen im Rahmen der Erfindung mehrere Möglichkeiten der weiteren Ausbildung und Gestaltung. So ist eine bevorzugte Ausführungsform der Erfindung, die sich durch Einfachheit in bezug auf die Herstellung des Reißverschlusses und durch Funktionssicherheit in bezug auf den fertigen Reißverschluß auszeichnet, dadurch gekennzeichnet, daß die unteren Schenkel bzw. die oberen Schenkel der Verschlußglieder durch Fransenfäden der Unterschenkelmaschenstäbchen bzw. der Einbindemaschenstäbchen überfaßt sind. Ohne Schwierigkeiten kann erreicht werden, daß die Funktion des erfindungsgemäßen Reißverschlusses durch eine Querdehnung der Tragbänder unter Querzug nicht beeinträchtigt wird. Dazu lehrt die Erfindung, daß die Unterschenkelmaschenstäbchen sowie die Einbindemaschenstäbchen in gewirkte Tragbänder eingewirkt sind, die über die gesamte Tragbandbreite, einschließlich des Bereiches der Verschlußgliederreihen, verlaufende, eingewirkte Schußfäden aufweisen. Im allgemeinen ist die Auslegung so getroffen, daß die Unterschenkelmaschenstäbchen und die Einbindemaschenstäbchen in den Tragbändern jeweils über zwei Maschenreihen verlaufen, in der Ausführungsform mit über die gesamte Tragbandbreite durchlaufenden Schußfäden also eine über die andere Schußlegung überspringen. Im Rahmen der Erfindung liegt es, daß die Tragbänder, insbesondere im Bereich der Verschlußgliederreihen, zusätzlich Stabilisierungslegungen, z. B. Trikot- oder Köperlegungen, aufweisen.

Die beschriebene Grundkonzeption der Erfindung kann wirktechnisch auf verschiedene Weise weiter fortgeführt werden. Eine besondere Weiterbildung ist Gegenstand der Patentansprüche 6 bis 9. Die insoweit beschriebene Wirktechnik ist als Zweiphasenwirktechnik an sich bekannt. Sie wird bei einem erfindungsgemäßen Reißverschluß angewendet, um das Unterschenkelmaschenstäbchen, welches die unteren Schenkel der Verschlußglieder füllfadenbildend überfaßt, aufzubauen und in besonderer Weise einzubinden. Die Zweiphasenwirktechnik ermöglicht dieses ohne wirktechnische Probleme. Das erfindungsgemäß angeordnete zusätzliche Unterschenkelmaschenstäbchen bildet im Vergleich zu den Einbindemaschenstäbchen, welche die oberen Schenkel der Verschlußglieder überfassen, eine verhältnismäßig kleine Einbindeschlaufe, anders ausgedrückt, eine im Vergleich zu den Einbindeschlaufen der Einbindemaschenstäbchen eine sehr kleine Fadenbrücke, die den jeweils unteren Schenkel eines Verschlußgliedes überfaßt und sehr sicher festhält. Das bewirkt in Verbindung mit der Zweiphasenwirktechnik eine erstaunliche Verbesserung der Knickfestigkeit, der Knickfestigkeit unter Querzug und auch der Querzugfestigkeit. Im übrigen erreicht man, daß die Verschlußgliederreihen an den Tragbändern gegenüber der eingangs beschriebenen bekannten Ausführungsform sicherer festliegen. Insoweit sind die Schenkel der Verschlußglieder Schußfäden im Sinne der Zweiphasenwirktechnik.

Im folgenden wird die Erfindung anhand einer lediglich ein Ausführungsbeispiel darstellenden Zeichnung ausführlicher erläutert. Es zeigen
Fig. 1 schematisch eine Draufsicht auf eine rechte Hälfte eines erfindungsgemäßen Reißverschlusses, ausschnittsweise und teilweise aufgebrochen,
Fig. 2 einen Schnitt in Richtung A-A durch den Gegenstand nach Fig. 1, und
Fig. 3 mit den Teilfiguren a, b und c die schematische Darstellung einiger Legungen der Zweiphasenwirktechnik, mit denen erfindungsgemäß gearbeitet werden kann.

Der in den Figuren ausschnittsweise dargestellte Reißverschluß besitzt zwei schraubenwendelförmige Verschlußgliederreihen 1 aus Kunst stoffmonofilament. Die Verschlußglieder 2 dieser Verschlußgliederreihen 1 sind durch Verbindungsteile 3 gereiht und weisen jeweils eine Kupplungsöse 4 aus einem tragbandseitigen unteren Schenkel 5, einem oberen Schenkel 6 und einem Kuppelkopf 7 auf. Die Verbindungsteile 3 verbinden bei benachbarten Verschlußgliedern 2 jeweils einen oberen Schenkel 6 mit einem unteren Schenkel 5 - und umgekehrt. Zu dem Reißverschluß gehören ferner zwei gewirkte Tragbänder 8, auf denen die Verschlußgliederreihen 1 mit über die innenseitige Tragbandkante 9 vorstehenden Kuppelköpfen 7 anliegen, wie es in der Fig. 1 erkennbar ist. Dort ist die Tragbandkante 9 durch einen Strich angedeutet. Im übrigen sind in der Fig. 1 nicht alle Fäden des Gewirkes gezeigt, um die Darstellung insgesamt übersichtlicher zu machen. Aus gleichem Grunde sind die Fäden des Gewirkes lediglich als dünne Striche dargestellt. Die Verschlußglieder 2 sind mit die oberen Schenkel 6 der Verschlußglieder 2 und die darunterliegenden Bereiche der unteren Schenkel 5 gemeinsam überfassenden Einbindemaschenstäbchen 10, die in die Tragbänder 8 eingewirkt sind, mit den Tragbändern 8 verbunden. Die unteren Schenkel 5 der Verschlußglieder 2 sind von zumindest einem zusätzlichen separaten Unterschenkelmaschenstäbchen 11 füllfadenbildend überfaßt. Die Anordnung ist so getroffen, daß das Unterschenkelmaschenstäbchen 11 neben den oder zwischen den Einbindemaschenstäbchen 10 in das zu geordnete Tragband 8 eingewirkt. ist. Im Ausführungsbeispiel und nach bevorzugter Ausführungsform der Erfindung ist das Unterschenkelmaschenstäbchen 11 im Bereich der rückwärtigen Verbindungsteile 3 angeordnet, während die Einbindemaschenstäbchen 10 die Schenkel 6 im Anschluß an die Kuppelköpfe 7 überfassen. Die unteren Schenkel 5 bzw. die oberen Schenkel 6 der Verschlußglieder sind im Ausführungsbeispiel durch Fransenfäden 12 der Unterschenkelmaschenstäbchen 11 bzw. der Einbindemaschenstäbchen 10 überfaßt. Es versteht sich, daß das lediglich in Form von Strichen dargestellte Unterschenkelmaschenstäbchen 11 in der praktischen Ausführungsform seinen Raum zwischen den Schenkeln 5, 6 mehr oder weniger vollständig ausfüllt. Angedeutet wurde, daß die Unterschenkelmaschenstäbchen 11 sowie die Einbindemaschenstäbchen 10 in das Tragband 8 eingewirkt sind, welches über die gesamte Tragbandbreite, einschließlich des Bereiches der Verschlußgliederreihen 1, verlaufende, eingewirkte Schußfäden 13 aufweisen. Diese brauchen allerdings nicht mehr geführt werden, wo Querzugbeanspruchungen von den Tragbändern 8 nicht aufzunehmen sind. Die Fig. 1 macht deutlich, daß die Unterschenkelmaschenstäbchen 11 und die Einbindemaschenstäbchen 10 in den Tragbändern 8 jeweils über zwei Maschenreihen verlaufen, also eine über die andere Schußlegung überspringen.

In der Fig. 2 erkennt man, wie Einbindeschlaufen der Einbindemaschenstäbchen 10 die oberen Schenkel 6 überfassen und wie die Unterschenkelmaschenstäbchen 11 gleichsam in den Kupplungsösen 4 verlaufen und dort Füllfäden sowie sehr kleine Einbindeschlaufen bilden. Die Summe der Füllfäden ist in der Wirkung mit der Wirkung einer durchlaufenden textilen Füllseele zu vergleichen, wie sie bei Reißverschlüssen mit schraubenwendelförmigen Verschlußgliederreihen aus Kunststoffmonofilament an sich bekannt sind.

Wie bereits erwähnt, sind die einander benachbarten Einbindemaschenstäbchen 10 bzw. Unterschenkelmaschenstäbchen 11 jeweils um eine Maschenreihe bzw. Schußlegung gegeneinander versetzt. Das gilt auch für die Tragbänder 8 außerhalb des Bereiches der Verschlußglieder 2. Auch hier ist also die Anordnung so getroffen, daß in jeder Maschenreihe die Maschen jedes zweiten Maschenstäbchens gegenüber den Maschen jedes ersten Maschenstäbchens um eine Teilmasche versetzt sind. Das gilt im Ausführungsbeispiel unabhängig davon, ob es sich um Einbindemaschenstäbchen 10, Unterschenkelmaschenstäbchen 11 oder Tragbandmaschenstäbchen 14 handelt. Die Maschen jedes zweiten Maschenstäbchens sind gegenüber den Maschen jedes ersten Maschenstäbchens um eine halbe Masche versetzt. Das Unterschenkelmaschenstäbchen 11 kann aus stärkeren Garnen aufgebaut sein als die Einbindemaschenstäbchen 10 bzw. die Tragbandmaschenstäbchen 14.

Die Fig. 3 dient dazu, die Zweiphasenwirktechnik, mit der erfindungsgemäß gearbeitet wird, grundsätzlich zu erläutern. Man erkennt in allen Teilfiguren a, b und c, daß es sich um Kettengewirke handelt, bei denen gleichliegende Kettfadenmaschenstäbchen 15 mittels Schußfäden 16 miteinander verbunden sind. Die Anordnung ist jedoch stets so getroffen, daß in jeder Maschenreihe die Maschen jedes zweiten Kettfadenmaschenstäbchens 15₂ gegenüber den Maschen jedes ersten Kettfadenmaschenstäbchens 15₁ um eine Teilmasche versetzt sind. In der Teilfigur a erkennt man ein Kettengewirk, welches lediglich Vollschußfäden 16 aufweist, ausschnittsweise. In der Teilfigur b ist das Kettengewirk der Teilfigur a dargestellt, jedoch erkennt man, daß zusätzlich Teilschußfäden 17 innerhalb der Maschenstäbchen 15 angeordnet sind. Bei der Teilfigur c ist ein weiterer Teilschußfaden 18 mustermäßig gelegt. Vergleicht man die Teilfiguren a, b und c der Fig. 3 mit den Fig. 1 und 2, so erkennt man, wie diese Zweiphasenwirktechnik bei erfindungsgemäßen Reißverschlüssen verwirklicht ist.

Mit den Legungen, die in der Fig. 3 erläutert sind, können auch die Tragbänder der Reißverschlüsse hergestellt werden, die Gegenstand des Patentanspruches 10 sind.

## Patentansprüche

1. Reißverschluß mit zwei schraubenwendelförmigen Verschlußgliederreihen aus Kunststoffmonofilament,
deren durch Verbindungsteile gereihte Verschlußglieder jeweils eine Kupplungsöse aus einem tragbandseitigen unteren Schenkel, einem oberen Schenkel und einem Kupplungskopf aufweisen,
und mit zwei gewirkten Tragbändern, auf denen die Verschlußgliederreihen mit über die innenseitigen Tragbandkanten vorstehenden Kuppelköpfen aufliegen, wobei die Verschlußglieder mit Hilfe von die oberen Schenkel der Verschlußglieder und die darunterliegenden Bereiche der unteren Schenkel gemeinsam überfassenden Einbindemaschenstäbchen, die in die Tragbänder eingewirkt sind, mit den Tragbändern verbunden sind, **dadurch gekennzeichnet**, daß die unteren Schenkel (5) der Verschlußglieder (2) von zumindest einem zusätzlichen, separaten Unterschenkelmaschenstäbchen (11) füllfadenbildend überfaßt sind, und daß das Unterschenkelmaschenstäbchen (11) neben den oder zwischen den Einbindemaschenstäbchen (10) in das zugeordnete Tragband (8) eingewirkt ist.

2. Reißverschluß nach Anspruch 1, dadurch gekennzeichnet, daß das Unterschenkelmaschenstäbchen (11) im Bereich der rückwärtigen Verbindungsteile (3) angeordnet ist, während die Einbindemaschenstäbchen (10) die oberen Schenkel (6) im Anschluß an die Kuppelköpfe (7) überfassen.

3. Reißverschluß nach Anspruch 1 oder 2, dadurch gekennzeichnet, daß die unteren Schenkel (5) bzw. die oberen Schenkel (6) der Verschlußglieder (2) durch Fransenfäden (12) der Unterschenkelmaschenstäbchen (11) bzw. der Einbindemaschenstäbchen (10) überfaßt sind.

4. Reißverschluß nach einem der Ansprüche 1 bis 3, dadurch gekennzeichnet, daß die Unterschenkelmaschenstäbchen (11) sowie die Einbindemaschenstäbchen (10) in gewirkte Tragbänder (8) eingewirkt sind, die über die gesamte Tragbandbreite, einschließlich des Bereiches der Verschlußgliederreihen, verlaufende, eingewirkte Schußfäden (13) aufweisen.

5. Reißverschluß nach einem der Ansprüche 1 bis 4, dadurch gekennzeichnet, daß die Unterschenkelmaschenstäbchen (11) und die Einbindemaschenstäbchen (10) in den Tragbändern (8) jeweils über zwei Maschenreihen verlaufen.

6. Reißverschluß nach einem der Ansprüche 1 bis 5, dadurch gekennzeichnet, daß in jeder Maschenreihe die Maschen jedes zweiten Maschenstäbchens (10 bzw. 11), gleichgültig, ob Einbindemaschenstäbchen (10) oder Unterschenkelmaschenstäbchen (11), gegenüber den Maschen jedes ersten Maschenstäbchens um eine Teilmasche versetzt sind.

7. Reißverschluß nach Anspruch 6, dadurch gekennzeichnet, daß auch in den Tragbändern (8), außerhalb des Bereiches der Verschlußgliederreihen (1), in jeder Maschenreihe die Maschen jedes zweiten Tragbandmaschenstäbchens (14) gegenüber den Maschen jedes ersten Tragbandmaschenstäbchens um eine Teilmasche versetzt sind.

8. Reißverschluß nach einem der Ansprüche 6 oder 7, dadurch gekennzeichnet, daß die Maschen jedes zweiten Maschenstäbchens (10 bzw. 11 bzw. 14) gegenüber den Maschen jedes ersten Maschenstäbchens um eine halbe Masche versetzt sind.

9. Reißverschluß nach einem der Ansprüche 6 bis 8, dadurch gekennzeichnet, daß die ersten und zweiten Maschenstäbchen (10 bzw. 11 bzw. 14) aus Garnen unterschiedlicher Stärke gebildet sind, und das Unterschenkelmaschenstäbchen (11) aus einem Garn gebildet ist, welches stärker ist als das Garn der benachbarten Einbindemaschenstäbchen (10) bzw. Tragbandmaschenstäbchen (14).

10. Abwandlung des Reißverschlusses nach einem der Ansprüche 1 bis 9 mit zwei Reißverschlußhälften, die jeweils aus einem gewirkten Tragband mit Kettfadenmaschenstäbchen, die mittels Schußfäden verbunden sind, und daran befestigten Verschlußgliederreihen, insbesondere kontinuierlichen, schraubenwendelförmigen Verschlußgliederreihen aus Kunststoffmonofilament bestehen, wobei die Tragbänder aus einem Zweiphasen-Kettengewirke bestehen, d. h. aus einem Kettengewirke bestehen, bei dem in jeder Maschenreihe die Maschen jedes zweiten Kettfadenmaschenstäbchens gegenüber den Maschen jedes ersten Kettfadenmaschenstäbchens um eine Teilmasche versetzt sind.
